# EUROPÄISCHE PATENTSCHRIFT

(11) **EP 2 831 901 B1**
(45) Veröffentlichungstag und Bekanntmachung des Hinweises auf die Patenterteilung: **09.03.2016**
(21) Anmeldenummer: 13715166.8
(22) Anmeldetag: 27.03.2013
(51) Int. Cl.: H01H 51/22, H01H 50/54, H01H 50/64

(54) **RELAIS MIT ZWEI GEGENSINNIG BETÄTIGBAREN SCHALTERN**
RELAY HAVING TWO SWITCHES THAT CAN BE ACTUATED IN OPPOSITE DIRECTIONS
RELAIS COMPORTANT DEUX COMMUTATEURS AGISSANT DE FAÇON OPPOSÉE L'UN PAR RAPPORT À L'AUTRE

(30) Priorität: 30.03.2012 DE 102012006438
(43) Veröffentlichungstag der Anmeldung: 04.02.2015
(73) Patentinhaber: Phoenix Contact GmbH & Co. KG, 32825 Blomberg (DE)
(72) Erfinder: HOFFMANN, Ralf, 12349 Berlin (DE); HEINRICH, Jens, 14612 Falkensee (DE); MUELLER, Christian, 12587 Berlin (DE); ABEL, Olaf, 14542 Werder (DE); KUEHNE, Thomas, 16540 Hohen Neuendorf (DE)
(74) Vertreter: Blumbach Zinngrebe
(86) Internationale Anmeldenummer: PCT/EP2013/056570
(87) Internationale Veröffentlichungsnummer: WO 2013/144232

(56) Entgegenhaltungen:
- WO-A1-93/23863
- WO-A1-93/23866
- DE-U1- 29 502 765
- DE-U1-202004 011 488
- JP-A- 2002 237 244
- US-A- 4 855 699

## Beschreibung

Die Erfindung bezieht sich auf ein elektromagnetisches Relais mit einem elektromagnetischem System, einem Anker, einem ersten Schalter und einem zweiten Schalter.

Ein derartiges elektromagnetisches Relais gemäß dem Oberbegriff des Anspruches 1 ist aus dem Dokument WO93/23866 bekannt. Weitere bekannte Relais dieser Art (EP 0 197 391 A2, US 4,703,293 A, US 6,107,903 A) umfassen ein Elektromagnetsystem mit wenigstens einer Spule, einem Spulenkern und zwei Polschuhen, die zwei sich gegenüberstehende Relaisenden definieren. Das Relaisgehäuse weist an dem sich gegenüberstehenden Relaisenden Festkontakte der Schalter auf. Die beweglichen Kontakte der Schalter sitzen am Ende von Kontaktfedern, die im mittleren Bereich des Relais über leitfähige Federelemente zu jeweilig einen Nutzstromanschluss führen. Es sind zwei zueinander parallele Kontaktfedern mit insgesamt vier Kontakten zur Bedienung von vier Schaltern vorgesehen, die sich an der Oberseite des Relais in Eckpositionen befinden. Mit der US 6,670,871 B1 ist ein gepoltes Relais bekannt, das einen Grundkörper mit einem Elektromagneten und Stromzuführungen für diesen sowie für Festkontakte von Schaltern und einen Anker aufweist, der über zwei Torsionsfedern mit dem Grundkörper schwenkbar verbunden ist und zwei Blattfedern mit beweglichen Kontakten an den Enden aufweist. Ein Permanentmagnet mit je einem Pol an seiner Oberseite und Unterseite ist mit seiner Oberseite am Anker befestigt und macht dessen Bewegungen mit. Die Stromzuführung zu den beweglichen Kontakten erfolgt über jede der Torsionsfedern und den Blattfedern, so dass eine getrennte Nutzung als Diagnoseschalter auf der einen Seite des Relais und als Lastschalter auf der anderen Seite des Relais nicht möglich ist.

Bei einem bekannten Sicherheits-Schaltrelais (DE 36 00 856 A1) ist ein Grundkörper vorgesehen, der die Erregerspule wannenförmig umschließt und beiderseits jeweils eine Kontaktkammer bildet, die jeweils einen Hauptkontakt enthalten, die über Schieber von einem Anker betätigt werden, der am Ende eines Joches als einarmiger Hebel ausgebildet ist und am freien Ende einen zusätzlichen Hebelarm aufweist, der einen zusätzlichen Hilfskontakt betätigt. Die Hauptkontakte und der Hilfskontakt sind, zusammen mit Anschlussstiften, an der Unterseite des Relais angeordnet.

DE 197 05 508 C1 zeigt ein elektromagnetisches Relais mit einem dreipoligen Dauermagneten, der zwischen die Polschuhe des Spulenkerns gefügt ist und eine Drehkoppelfläche aufweist, auf der ein zweiarmiger Anker des Relais gelagert ist. Jedes Ankerende betätigt über einen zugeordneten Schieber je einen Schalter an der Unterseite des Relais, wo sich auch die Anschlussstifte befinden.

Mit der DE 38 37 092 A1 ist ein einstellbares Relais bekannt, das eine Spule und einen einarmigen Anker aufweist, der sich quer über ein Betätigungs-Spulenende erstreckt und einen sich längs der Spule erstreckenden Betätiger von Schalterkontakten betätigt, die zusammen mit Anschlussstiften, sich in einer Reihe längs des Spulenendes gegenüber dem Betätigungsspulenende befinden.

Die WO 93/23866 A1 offenbart ein polarisiertes Leistungsrelais mit einem Wippanker auf der Relaisoberseite und einem Kontaktsatz mit Kontaktfeder auf der Unterseite des Relais. Ein bewegbarer Schieber aus Isolierstoff koppelt einen der Ankerenden mit dem beweglichen Ende der Kontaktfeder, um den Kontaktfedersatz in Abhängigkeit von der Ankerstellung zu öffnen oder zu schließen. Ein Diagnoseschalter, der Auskunft über die Stellung des Ankers gibt, ist nicht vorgesehen.

Bei einem gepolten Miniaturrelais (DE 2 148 177 A) ist eine Sockelplatte mit Anschlussstiften vorgesehen, auf der zwei bewegliche Lastkontaktfedern quer zur Sockelplattenebene zwischen Lastfestkontakten betätigt werden können. Hierzu ist ein Betätigungsstifte tragender Wippanker parallel zur Sockelplattenebene schwenkbar gelagert und arbeitet mit Polblechen zusammen, welche die Enden eines Dauermagneten winkelförmig umfassen. Eine Spule mit zwei Wicklungen und einem Kern ist zwischen den Polblechen neben dem Wippanker angeordnet. Eine Folie mit Spulenanschlüssen verbindet die Wicklungen mit zugehörigen Anschlussstiften auf der Unterseite der Sockelplatte. Wegen der großen Nähe der Lastkontakte und Lastkontaktfedern zu den auf der Folie angebrachten Spulenanschlüssen ist die Spannungsfestigkeit des Relais nicht hoch einzuschätzen.

Der Erfindung liegt die Aufgabe zu Grunde, ein Relais mit kleinstmöglichem Bauraum und hoher Empfindlichkeit zu schaffen, bei dem ein Schalter als Diagnoseschalter der Ankerstellung und ein anderer Schalter als Lastschalter auch für Ströme mit höheren Amperezahlen geeignet ist.

Das elektromagnetische Relais umfasst ein elektromagnetisches System mit in Längsrichtung ausgerichteter Spule und Kern, die mit ihren Enden ein erstes und zweites Relaisende definieren. Die Polschuhe erstrecken sich in Querrichtung und tragen an einer ersten Relaisseite sich in Längsrichtung erstreckende Magnetpole, mit denen ein zwei Ankerschenkel aufweisender Relaisanker zusammen arbeitet. Nahe des ersten Relaisendes und an der ersten Relaisseite ist ein erster Schalter angeordnet, der als Diagnoseschalter nutzbar ist. Der erste Schalter weist mindestens einen stationären Festkontakt und einen beweglichen Kontakt auf, der am Ende einer Kontaktfeder sitzt, die am ersten Ankerschenkel befestigt ist. Der erste Schalter ist mit Stromanschlüssen verbunden, die, ausgehend von einer zweiten, der ersten Relaisseite gegenüber angeordneten Relaisseite zur ersten Relaisseite führt. Ein zweiter, als Lastschalter nutzbarer Schalter ist an der zweiten Relaisseite angeordnet und umfasst mindestens einen stationären Festkontakt und einen an einer Kontaktfeder angebrachten beweglichen Kontakt. Der bewegliche Kontakt wird über ein elektrisch isolierendes Koppelglied von dem zweiten Ankerschenkel aus angetrieben. Die Stromanschlüsse des zweiten Schalters sind nahe des zweiten Relaisendes an der zweiten Relaisseite angeordnet, welche die dem Anker abgewandten Unterseite des Relais bildet. Damit sind die beiden Schalter weit voneinander, gewissermaßen an diagonal voneinander entfernten Stellen am Relais angeordnet. Der Anker-nahe erste Schalter wird unmittelbar durch die Kippstellung des Ankers geschaltet und zweckmäßigerweise als Diagnoseschalter benutzt, da mit ihm die Kontaktstellung des antivalenten Lastkontaktes sicher nachgewiesen werden kann. Der zweite Schalter, der an der Unterseite des Relais angeordnet ist, wird als Lastschalter benutzt, da an dieser Stelle genügend Raum zur Verfügung steht, um angemessen große Kontakte unterzubringen, über die der Laststrom, auch mit höheren Amperezahlen, fließen soll.

Hinsichtlich des Aufbaus des Relais wird das Wippankersystem bevorzugt. Die Kontakte der beiden Schalter sind auf jeweils entgegen gesetzter Seite der Spule in Längsrichtung angeordnet und bewegen sich quer zur Längsrichtung, wenn das Relais geschaltet wird. Der erste Schenkel des Wippankers ist mit dem ersten Schalter koordiniert und der zweite Schenkel des Wippankers mit dem zweiten Schalter, derart, dass bei Bewegung des jeweiligen Schalters in Abwärtsrichtung der Schalter geschlossen und in Aufwärtsrichtung geöffnet wird. Die Kontaktsätze der Schalter nehmen deshalb antivalente Schaltzustände ein. Der Anker-nahe erste Schalter wird als Ruhekontaktschalter betrieben und der zweite, als Lastschalter verwendete Schalter als Arbeitskontaktschalter. Der Lastschalter, der über das Koppelglied angetrieben wird, wird ferner durch eine am Anker befestigte Feder betätigt, die das Koppelglied antreibt. Dadurch wird die Öffnerfunktion und Schließerfunktion des Lastschalters verbessert.

Der erste Schalter, der als Diagnoseschalter und Ruhekontaktschalter betrieben wird, wird zweckmäßigerweise mit Doppelkontakt ausgestattet, um die Schließstellung sicher zu signalisieren.

Das erfindungsgemäße Relais kann eine Polbaugruppe und eine Spulenbaugruppe enthalten, was die Herstellung des Relais sehr erleichtert. Die Polbaugruppe kann nämlich mit einem aufmagnetisierten Permanentmagneten außerhalb des Verbundes mit der Spulenbaugruppe hergestellt werden, wodurch vermieden wird, die Spulenbaugruppe beim Aufmagnetisierungsvorgang zu schädigen.

Bei einer zweckmäßigen Gestaltung des Relais sind die Polbaugruppe und die Festkontakte der Schalter in einem Trägerbauteil befestigt. Die Einzelteile der Polbaugruppe und der Festkontakte werden zweckmäßigerweise in den Trägerbauteil in Kunststoff eingebettet.

Im Falle der Bauweise mit einer Polbaugruppe und einer Spulenbaugruppe ist das Trägerbauteil stockwerkartig gestaltet, so dass die Spulenbaugruppe in das Trägerbauteil wie in einem Schubfach eingesetzt werden kann.

Das Trägerbauteil kann an seiner Unterseite eine Stromschiene enthalten, die zusammen mit der Kontaktfeder des Lastschalters eine Stromschleife bildet, welche bei Kurzschlussstrom eine zusätzliche Schließkraft auf den Lastschalter ausübt.

Am Anker kann ein einstückiges Federelement angebracht sein, das an einem Ende als Kontaktfeder des Schalters und am anderen Ende als Betätigungsfeder (Rückholfeder) des Ankers wirksam ist.

Weitere Einzelheiten der Erfindung ergeben sich aus dem nachfolgend beschriebenen Ausführungsbeispielen anhand der Zeichnungen. Dabei zeigt:
- Fig. 1: eine perspektivische Ansicht einer ersten Ausführungsform des Relais schräg von oben auf eine Längsseite und eine Schmalseite bei abgezogener Gehäusehaube,
- Fig. 2: einen Längsschnitt durch das Relais,
- Fig. 3: eine perspektivische Ansicht eines Trägerbauteils schräg von oben auf eine Längsseite sowie eine Stirnseite,
- Fig. 4: eine perspektivische Ansicht einer Spulenbaugruppe,
- Fig. 5: eine Explosionsdarstellung der Einzelteile des Relais,
- Fig. 6: eine zweite Ausführungsform des Relais in perspektivischer Ansicht,
- Fig. 7: einen Längsschnitt durch das Relais der Fig. 6, und
- Fig. 8: eine Explosionsdarstellung des Relais.

Das elektromagnetische Relais ist aus einem Magnetsystem und einem Schaltersystem (enthaltend einen Diagnoseschalter 20 und einen Lastschalter 30) aufgebaut, die durch Gehäuseteile zusammengehalten und geschützt werden. Das Magnetsystem umfasst einen Elektromagneten, der über Magnetflussteile 7, 8, 9 mit einem Permanentmagneten 11 und einen Anker 12 verbunden ist. Hauptteil des Elektromagneten ist eine Spulenbaugruppe 10, die aus einer auf einem Trägerkörper 5 gewickelten Spule 1, einem ferromagnetischen Kern 2 und ferromagnetischen Polschuhen 3 und 4 als Baueinheit besteht. Der Kern 2 kann mit einem der Polschuhe, oder auch mit beiden Polschuhen, einstückig ausgebildet sein. Die Magnetflussteile 7 und 8 bilden die Pole des Elektromagneten. Das Magnetflussteil 9 bildet ein Lagerstück für den hier als Wippanker ausgebildeten Anker 12. Der Permanentmagnet 11 ist bei der ersten Ausführungsform des Relais zweipolig ausgeführt und kann auf der dargestellten Seite des Schalters 20, oder auf der entgegengesetzten Seite angeordnet werden.

Im dargestellten Ausführungsbeispiel (Fig. 4) ist ein Anschlussblock 6 mit der Spulenbaugruppe 10 verbunden, was für eine kompakte Bauweise des Relais günstig ist. Der Anschlussblock 6 umfasst Schaltsignal-Anschlussstifte 15, 16 mit Abbiegeschenkeln 15a, 16a zur unmittelbaren Verbindung zu den Wicklungsenden der Spule 1. Ein Prüfkontaktanschlussstift 25 ist gekröpft ausgebildet und kann so zwischen Anschlussblock 6 und Polschuh 3 geklemmt werden.

Das in Fig. 4 dargestellt Bauteil ist dafür konzipiert, in ein Schubfach 42 eines stockwerkartigen Trägerbauteils 40 (Fig. 3) hineingeschoben und montiert zu werden. Zu diesem Zweck weist das Schubfach 42 zwei Hohlraumerweiterungen 43 und 44 auf, um neben der Spulenbaugruppe 10 auch den Anschlussblock 6 aufzunehmen und zu positionieren. Das Trägerbauteil 40 in Fig. 3 weist noch den zweiten Prüfkontaktanschlussstift 26 und einen zugehörigen Festkontakt 21 auf. Für die Ausführungsform nach Fig. 1 und 5 des Relais ist jedoch vorgesehen, beide Prüfkontaktanschlussstifte 25, 26 durch Einbetten im Trägerbauteil 40 zu befestigen.

Das stockwerkartige Trägerbauteil 40 ist auch zur Aufnahme der Magnetflussteile 7, 8 und 9 und des Permanentmagneten 11 zuständig. Zu diesem Zweck ist ein in Nischen aufgeteilter oberseitiger Hohlraum 41 vorgesehen. Die Körper 7, 8, 9 und 11 werden durch Einbetten im Trägerbauteil 40 befestigt. Auf der Oberseite des Trägerbauteils 40 sind je nach Bauart Fig. 3, 4 oder Fig. 1, 5 ein Festkontakt 21 oder zwei Festkontakte 21, 21a vorgesehen, die mit den Anschlussstiften 25, 26 in elektrischer Verbindung stehen, und die im Trägerbauteil 40 durch Einbetten befestigt sind.

Das Schaltersystem enthält einen Diagnoseschalter 20 und wenigstens einen Lastschalter 30, die hinsichtlich des Relais an diagonal sich gegenüberliegenden Stellen angeordnet sind. Der Diagnoseschalter 20 umfasst den Festkontakt 21, gegebenenfalls noch den zweiten Festkontakt 21a, und einen beweglichen Kontakt 22, der an einer Kontaktfeder 23 angebracht ist. Die Kontaktfeder ist am Schenkel 12a des Ankers 12 befestigt und wird von diesem betätigt. Der bewegliche Kontakt 22 stellt die elektrische Verbindung mit dem Anschlussstift 25 her. Im Falle der Verwendung zweier Festkontakte 21, 21a nebeneinander überbrückt der bewegliche Kontakt 22 diese beiden Festkontakte, so dass ein geschlossener Strompfad über die Anschlusstifte 25, 26 entsteht.

Der Lastschalter 30 umfasst einen Festkontakt 31 und einen beweglichen Kontakt 32, der auf einer Kontaktfeder 33 sitzt, die über eine Stromschiene 34 an dem Trägerbauteil 40 befestigt ist und darüber hinaus mit einem Lastanschlussstift 35 in elektrischer Verbindung steht. Der Festkontakt 31 steht mit einem weiteren Lastanschlussstift 36 in leitender Verbindung. Die Betätigung der Kontaktfeder 33 erfolgt über ein elektrisch isolierendes Koppelglied 37, dessen oberes Ende mechanisch mit dem zweiten Schenkel 12b des Ankers 12 verbunden ist.

Der Anker 12 besitzt neben seinen beiden Schenkeln 12a und 12b noch ein gebogenes Lagerteil 12c, mit dem der Anker 12 auf dem Lagerstück 9 aufsitzt. Je nach dem Funktionstyp des Relais (monostabil, bistabil) und den erforderlichen Öffnungskräften an den Schaltern 20 und 30 sind die Schenkel 12a, 12b des Ankers 12 unterschiedlich lang und werden mit unterschiedlichen Polspaltweiten durch Federelemente gehalten. Solche Federelemente können durch Teile der Kontaktfeder 23, einer Überhubfeder 38 und der Kontaktfeder 33 gebildet werden. Die Kontaktfeder 23 ist am Schenkel 12a des Ankers 12 angenietet oder sonstwie befestigt und besitzt einen Ankerfederfortsatz, bestehend aus einem Federsteg 23a, einer Torsionsfeder 23b und einem Befestigungslappen 23c. Mit dem Befestigungslappen 23c ist der Anker 12 in bestimmter Winkelstellung zu den Oberflächen der Pole 7 und 8 am Lagerstück 9 befestigt, beispielsweise durch Schweißen. Die Überhubfeder 38 ist mit ihrem freien Ende in einem Schlitz des isolierenden Koppelgliedes 37 eingehängt, um die Antriebsverbindung zwischen dem Schenkel 12b des Ankers mit dem isolierenden Koppelglied 37 und damit dem Schalter 30 zu bewerkstelligen. Das isolierende Koppelglied 37 kann auch direkt am Anker 12 schwenkbar befestigt sein. Im dargestellten Ausführungsbeispiel weist die Überhubfeder einen Ankerfederfortsatz auf, der einen Federsteg 38a, eine Torsionsfeder 38b und einen Befestigungslappen 38c umfasst, der am Lagerstück 9 fest geschweißt oder sonst wie befestigt ist. Das Gesamtfederverhalten des Relais wird durch das Zusammenspiel der Federkräfte der Federfortsätze 23a, 23b und 38a, 38b mit der Kontaktfeder 33 bestimmt. Außer den Federkräften spielen auch die magnetischen Anziehungskräfte auf den Anker 12 eine Rolle, ob ein monostabiles oder ein bistabiles Relais erhalten wird. Für die Anziehungskräfte auf die Schenkel 12a, 12b des Ankers spielen die Stärke des Permanentmagneten 11 und die Größen der Polflächen der Polstücke 7, 8 eine Rolle. Wenn die magnetische Anziehungskraft in einer Endstellung des Ankers größer als die in Abheberichtung wirksame Federkraft und in der anderen Endstellung die magnetische Anziehungskraft kleiner als die Abhebekraft der Federn ist, dann liegt ein monostabiles Relais vor. Wenn dagegen die magnetische Anziehungskraft in beiden Endstellungen des Ankers größer als die in Abheberichtung wirksame Federkraft ist, liegt ein bistabiles Relais vor.

Die Kontaktfeder 23 weist ein freies Ende auf, das gabelförmig gespalten ist, um zwei Kontaktfederschenkel zu bilden, an deren Unterseiten zwei Kontaktstücke zur Bildung des Kontaktes 22 angebracht sind. Auf diese Weise ist sichergestellt, dass beim Schließen des Schalters 20 der bewegliche Kontakt 22 über Federkraft mit dem oder den Festkontakten 21 und 21a in Berührung kommt. Es versteht sich, dass die Federkraft auch von dem Festkontakt ausgehen kann, wenn dieser federnd ausgebildet ist (nicht dargestellt).

Wenn der Schalter 20 zwei nebeneinander angeordnete Festkontakte 21, 21a aufweist, die über das Trägerbauteil 40 an die Anschlussstifte 25, 26 angeschlossen werden, dann wird die Kontaktfeder 23 mit gabelförmigem Ende als Brückenkontakt wirksam, um den Stromfluss zwischen den Abschlussstiften 25, 26 zu schalten.

Das Trägerbauteil 40 weist an seiner Unterseite eine Stromschiene 34 auf, in die der Lastanschlussstift 25 eingehängt ist. An dem Lastschalter abgewendeten Ende des Relais ist die Lastkontaktfeder 33 an die Stromschiene 34 angenietet, um sich entlang der Stromschiene 34 und der Unterseite des Trägerbauteils 40 bis zum Erreichen des isolierenden Koppelgliedes 37 zu erstrecken und mit dem unteren Ende des Koppelgliedes verknüpft zu werden.

Während das Trägerbauteil 40 das Hauptelement des Gehäuses darstellt, gibt es noch einen Gehäuseboden 50 und eine Gehäusehaube 60. Zwischen der Unterseite des Trägerbauteils 40 und dem Gehäuseboden 50 erstreckt sich ein flacher Hohlraum 45 (Fig. 2), der zur Aufnahme der Lastkontaktfeder 33 und ihres Bewegungsspielraums zum Festkontakt 31 dient. Der Festkontakt 31 ist am Lastanschlussstift 36 angenietet und dieser wiederum am Gehäuseboden 50 befestigt. Alternativ kommt auch eine Befestigung am Trägerbauteil 40 in Betracht. Als Befestigungsverfahren können Einbetten in Kunststoff, Umspritzen, Kleber oder Klemmen angewendet werden.

Wie in Fig. 2 und 5 dargestellt, weist das Trägerbauteil eine Führung 46 zur Führung des isolierenden Koppelgliedes 37 auf. Diese Führung 46 sowie das gesamte montierte Relais wird durch die Gehäusehaube 60 abgedeckt. Ein von Hand zu betätigender Schiebe-Schalter 62 an der Oberseite der Gehäusehaube 60 ermöglicht es, die Stellung des Ankers 12 zu verändern.

Bei der monostabilen Bauweise des Relais mit dem Schalter 20 als Diagnoseschalter und Ruhekontaktschalter und dem Schalter 30 als Lastschalter und Arbeitskontaktschalter, wie in Fig. 2 dargestellt, ist die Kontaktfeder 23 mit ihren Federfortsätzen 23a, 23b für die dargestellte Ankerstellung verantwortlich. Der Lastschalter 30 ist im stromlosen Zustand der Spule 1 geöffnet. Wenn die Spule 1 von einem genügend starken Steuerstrom durchflossen wird, sorgt der Elektromagnet dafür, dass der Anker 12 umschaltet, d. h. der Schenkel 12b von dem Pol 8 angezogen und der Schenkel 12a von dem Pol 7 abgestoßen wird. Die Überhubfeder 38 treibt das isolierende Koppelglied 37 an und dieses die Kontaktfeder 33 mit dem beweglichen Kontakt 32, der auf dem Festkontakt 31 gerät, um den Laststromkreis über die Anschlussstifte 35, 36 zu schließen.

Wenn die Spule 1 stromlos wird, übernehmen die Federkräfte am Anker 12 die Regie und ziehen den Anker 12 in die in Fig. 2 dargestellte Ruhestellung zurück. Wenn der bewegliche Kontakt 32 auf dem Festkontakt 31 verschweißt sein sollte, wird der in Fig. 2 rechte Schenkel der Überhubfeder 38 gespannt, bis der bewegliche Kontakt 32 von dem Festkontakt 31 losgerissen wird.

Bei geschlossenem Lastschalter 30 gibt es einen Strompfad über den Anschlussstift 35, die Stromschiene 34, die Kontaktfeder 33 zum beweglichen Kontakt 32 und Festkontakt 31 sowie zum Anschlussstift 36, wobei der Strom in der Stromschiene 34 und in der Kontaktfeder 33 teilweise in entgegengesetzter Richtung fließt. Dadurch werden elektrodynamische Kräfte erzeugt, welche die Schließerkontaktkraft erhöhen. Dies kann im Falle eines Kurzschlusses nützlich sein ebenso wie der Umstand, dass der Lastschalter 33 sich in der isolierten Kammer 45 unterhalb des Trägerbauteils 40 befindet, das die Spulenbaugruppe 10 aufnimmt.

Mit den Fig. 6, 7 und 8 wird eine zweite Ausführungsform der Erfindung dargestellt. Gleichartige Bauteile zur ersten Ausführungsform werden mit den gleichen Bezugszeichen belegt. Der prinzipielle Aufbau des Relais nach der zweiten Ausführungsform folgt der ersten Ausführungsform, weswegen entsprechende Beschreibungsteile nicht wiederholt werden und nur auf die Unterschiede eingegangen wird.

Bei der zweiten Ausführungsform des Relais ist der Permanentmagnet 11 aus zwei Teilstücken 11a und 11b und mit einem dazwischen gefügten Magnetflussteil 9 aus Weicheisen ausgeführt und bildet einen dreipoligen Permanentmagneten. Das Teilstück 11a weist die stärkere Koerzitivkraft gegenüber dem Teilstück 11b auf. Die beiden Teilstücke 11a und 11b weisen zum Magnetflussteil 9 hin die gleiche Polarität auf, also entweder sind beide dort als Südpol oder als Nordpol ausgebildet, während zu den äußeren Enden des Relais hin dann der insgesamt dreipolige Permanentmagnet 11 Nordpole oder eben Südpole zeigt. Das Magnetflussteil 9 vermittelt die angegrenzende Polarität, beispielsweise Südpol, wenn der Permanentmagnet nach außen Nordpol zeigt, und Nordpol, wenn der Permanentmagnet nach außen Südpol zeigt.

Bei der zweiten Ausführungsform ist die Lagerung des Ankers 12 gegenüber der ersten Ausführungsform abgewandelt, indem eine Kreuzfeder 39 die Lagerung des Ankers 12 auf dem Magnetflussteil 9 übernimmt. Die Kreuzfeder 39 weist Lappen 39a auf, mit denen sie auf dem Magnetflussteil 9 durch Schweißen verbunden ist, ferner einen Torsionssteg 39b und quer dazu einen Stützlappen 39c zur Abstützung des Ankers 12. An der Kreuzfeder 39 kann noch ein weiterer Lappen 39d angesetzt sein, der zur Dämpfung des Aufschlagens des Ankers 12 auf dem Magnetflussteil 8 dient und gleichzeitig dabei gespannt wird, was beim späteren Umschalten des Ankers 12 nützlich ist, da sich der Anker dann leichter vom Magnetflussteil 8 löst. Die Kreuzfeder 39 wirkt als Torsionsfeder, d. h. es gibt keine Lagerreibung und die Hystereseverluste der Feder 39 sind sehr klein.

Als weitere Variante weist die zweite Ausführungsform eine einstückige Ausbildung von Kontaktfeder 23 und Überhubfeder 38 auf. Die Kontaktfeder 23 ist elektrisch leitend und mit dem elektrisch leitenden Anker 12 verbunden, der wiederum über die elektrisch leitende Kreuzfeder 39 mit dem elektrisch leitenden Magnetflussteil 9 verbunden ist, das wiederum in elektrisch leitender Verbindung mit dem Prüfkontaktanschlussstift 25 steht.

Zur Anpassung der Haftkraft des Ankers 12 beim Schenkel 12b an dem Magnetflussteil 8 ist noch ein Zwischenstück 8a aus Blech oder Kunststoff vorgesehen. Wegen der unterschiedlichen Längen der Schenkel 12a, 12b des Ankers 12 sind nämlich die dort ausgeübten Abhebekräfte unterschiedlich, was durch die Zwischenlage des Teils 8a etwas ausgeglichen wird.

Es ist dem Fachmann ersichtlich, dass die vorstehend beschriebenen Ausführungsformen beispielhaft zu verstehen sind, und die Erfindung nicht auf diese beschränkt ist, sondern in vielfältiger Weise variiert werden kann, ohne den Schutzbereich der Ansprüche zu verlassen. Ferner definieren die Merkmale unabhängig davon, ob sie in der Beschreibung, den Ansprüchen, den Figuren oder anderweitig offenbart sind, auch einzeln wesentliche Bestandteile der Erfindung, selbst wenn sie zusammen mit anderen Merkmalen gemeinsam beschrieben sind.

## Patentansprüche

1. Elektromagnetisches Relais, umfassend:
- ein elektromagnetisches System mit in Längsrichtung ausgerichteter Spule (1) und Kern (2), die mit ihren Enden ein erstes und ein zweites Relaisende definieren, an denen sich jeweils Polschuhe (3, 4) in Querrichtung erstrecken, die mit einer Polbaugruppe (7, 8, 9, 11) verbunden sind, welche einen Permanentmagneten (11) enthält und sich, parallel zu Spule und Kern, entlang einer ersten Relaisseite erstreckt, der relativ zu Spule und Kern eine zweite Relaisseite gegenüberliegt,
- einen Anker (12), der an der ersten Relaisseite angeordnet ist, zwei Schenkel (12a, 12b) aufweist und relativ zu der Polbaugruppe (7, 8, 9, 11) schwenkbar gelagert ist,
- einen zweiten als Lastschalter nutzbaren Schalter (30), der an der zweiten Relaisseite nahe des zweiten Relaisendes angeordnet ist und mindestens einen Festkontakt (31) und einen an einer Kontaktfeder (33) angebrachten beweglichen Kontakt (32) umfasst, der über ein elektrisch isolierendes Koppelglied (37) von dem Anker (12) angetrieben wird,
- Schaltsignal-Anschlüsse (15, 16), die an der zweiten Relaisseite nahe des ersten Relaisendes angeordnet und mit der Spule (1) verbunden sind, sowie
- Stromanschlüsse (35, 36), die an der zweiten Relaisseite nahe des zweiten Relaisendes angeordnet und mit dem Lastschalter (30) verbunden sind, und
- ein Gehäuse zur Aufnahme des elektromagnetischen Systems, des Ankers (12) und der Schalter (20, 30)
gekenzeichnet durch
- einen ersten als Diagnoseschalter nutzbaren Schalter (20), der an der ersten Relaisseite nahe des ersten Relaisendes angeordnet ist und mindestens einen Festkontakt (21) und einen an einer ankerbetätigten Kontaktfeder (23) angebrachten beweglichen Kontakt (22) umfasst sowie mit Prüfstromanschlüssen (25, 26) verbunden ist, die von der zweiten Relaisseite zur ersten Relaisseite führen.

2. Elektromagnetisches Relais nach Anspruch 1,
wobei die Polbaugruppe (7, 8, 9, 11) je ein Magnetflussteil (7, 8) benachbart zu je einem Polschuh (3, 4) und ein Magnetflussteil (9) benachbart zur schwenkbaren Lagerung des Ankers (12) aufweist und der Permanentmagnet (11) zwischen den Magnetflussteilen (7, 8, 9) angeordnet ist.

3. Elektromagnetisches Relais nach Anspruch 2,
wobei der Permanentmagnet (11) einstückig und zweipolig ausgebildet ist.

4. Elektromagnetisches Relais nach Anspruch 2,
wobei der Permanentmagnet (11) zweistückig und dreipolig ausgebildet ist.

5. Elektromagnetisches Relais nach einem der Ansprüche 1 bis 4,
wobei die Anordnung der beweglichen Kontakte (22; 32) so getroffen ist, dass wenn der erste Schalter offen ist, der zweite Schalter geschlossen ist, und umgekehrt.

6. Elektromagnetisches Relais nach einem der Ansprüche 1 bis 5,
wobei die Kontaktfeder (23) des ersten Schalters (20) an der ersten Relaisseite in Längsrichtung des Relais mit dem beweglichen Kontakt (22) nahe des ersten Relaisendes strebt und die Kontaktfeder (33) des zweiten Schalters (30) an der zweiten Relaisseite in Längsrichtung des Relais mit dem beweglichen Kontakt (32) nahe des zweiten Relaisendes strebt.

7. Elektromagnetisches Relais nach einem der Ansprüche 1 bis 6,
wobei der Anker (12) sich in Längsrichtung des Relais erstreckt und als Wippanker ausgebildet ist, der mit seinem ersten Schenkel (12a) an der ersten Relaisseite den ersten Schalter (20) direkt betätigt sowie mit seinem zweiten Schenkel (12b) an der zweiten Relaisseite das isolierende Koppelglied (37) antreibt, um den zweiten Schalter (30) zu betätigen.

8. Elektromagnetisches Relais nach einem der Ansprüche 1 bis 7,
wobei das elektromagnetische System im Zusammenwirken mit dem Anker (12) und der Kraft von Federn (23, 33, 38, 39) derart betreibbar ist, dass der erste Schalter (20) als Ruhekontaktschalter und der zweite Schalter (30) als Arbeitskontaktschalter fungieren.

9. Elektromagnetisches Relais nach einem der Ansprüche 1 bis 8,
wobei der erste Schalter (20) einen beweglichen Kontakt (22) mit zwei Kontaktstücken aufweist, die an einem federnden, gabelförmigen Ende der Kontaktfeder (23) angebracht sind.

10. Elektromagnetisches Relais nach einem der Ansprüche 1 bis 9,
wobei eine Spulenbaugruppe (10) mit einer auf einem Trägerkörper (5) gewickelten Spule (1), einem ferromagnetischen Kern (2) und ferromagnetischen Polschuhen (3, 4) als eine Baueinheit vorgesehen ist.

11. Elektromagnetisches Relais nach Anspruch 10,
wobei das Gehäuse ein stockwerkartiges Trägerbauteil (40) aufweist, das in einer oberen Etage die Polbaugruppe (7, 8, 9, 11) mit den Magnetflussteilen (7, 8, 9) und mit einem aufmagnetisierten Permanentmagneten (11) trägt sowie in einer mittleren Etage die Spulenbaugruppe (10) mit Spule (1), Kern (2) und Polschuhen (3, 4) aufnimmt.

12. Elektromagnetisches Relais nach Anspruch 11,
wobei der aufmagnetisierte Permanentmagnet (11) aus zwei Teilstücken (11a, 11b) mit einem zwischengefügten Magnetflussteil (9) aufgebaut und als Dreipolmagnet wirksam ist.

13. Elektromagnetisches Relais nach einem der Ansprüche 1 bis 12,
wobei der Anker (12) mittels einer Torsionsfeder (39) an der Polbaugruppe (7, 8, 9, 11) schwenkbar gelagert ist.

14. Elektromagnetisches Relais nach einem der Ansprüche 11 bis 13,
wobei das Trägerbauteil (40) eine elektrisch leitende, in Längsrichtung ausgerichtete Stromschiene (34) mit einem Ende nahe der ersten Relaisseite aufweist und die Kontaktfeder (33) des zweiten Schalters (30) an diesem Stromschienenende befestigt ist, um eine Stromschleife zu bilden, wodurch bei erhöhtem Stromfluss eine elektrodynamische Kraft in Schließrichtung des zweiten Schalters (30) auf die Kontaktfeder (33) ausgeübt wird.

15. Elektromagnetisches Relais nach einem der Ansprüche 1 bis 14,
wobei das Gehäuse eine Gehäusehaube (60) mit einem Handschalter (62) umfasst, um die Stellung des Ankers (12) von Hand zu verändern.

## Claims

1. An electromagnetic relay, comprising:
- an electromagnetic system with a coil (1) and a core (2) aligned in a longitudinal direction and having ends that define a first and a second end of the relay at each of which pole pieces (3, 4) extend transversely thereto, which pole pieces are connected to a pole assembly (7, 8, 9, 11) that includes a permanent magnet (11) and extends in parallel to the coil and the core along a first side of the relay that is opposite to a second side of the relay with respect to the coil and the core;
- an armature (12) arranged on the first side of the relay, which has two legs (12a, 12b) and is pivotally mounted relative to the pole assembly (7, 8, 9, 11);
- a second switch (30) usable as a load switch, which is arranged on the second side of the relay close to the second end of the relay and comprises at least one fixed contact (31) and one movable contact (32) attached to a contact spring (33), which is actuated by the armature (12) through an electrically insulating coupling member (37);
- switch signal terminals (15, 16) which are arranged on the second side of the relay close to the first end of the relay and connected to the coil (1); and
- power terminals (35, 36) which are arranged on the second side of the relay close to the second end of the relay and connected to the load switch (30); and
- a housing for accommodating the electromagnetic system, the armature (12), and the switches (20, 30);
**characterised by**
- a first switch (20) usable as a diagnostic switch, which is arranged on the first side of the relay close to the first end of the relay and comprises at least one fixed contact (21) and one movable contact (22) that is attached to a contact spring (23) actuated by the armature and connected to test power terminals (25, 26) extending from the second side of the relay to the first side of the relay.

2. The electromagnetic relay according to claim 1,
wherein the pole assembly (7, 8, 9, 11) includes a respective magnetic flux piece (7, 8) adjacent to each pole piece (3, 4) and a magnetic flux piece (9) for pivotally supporting the armature (12), and wherein the permanent magnet (11) is arranged between the magnetic flux pieces (7, 8, 9).

3. The electromagnetic relay according to claim 2,
wherein the permanent magnet (11) is formed unitarily and has two poles.

4. The electromagnetic relay according to claim 2,
wherein the permanent magnet (11) is formed in two parts and has three poles.

5. The electromagnetic relay according to any of claims 1 to 4, wherein the movable contacts (22, 32) are arranged in a manner so that when the first switch is open the second switch is closed, and vice versa.

6. The electromagnetic relay according to any of claims 1 to 5, wherein the contact spring (23) of the first switch (20) on the first side of the relay extends in the longitudinal direction of the relay, with the movable contact (22) near the first end of the relay, and wherein the contact spring (33) of the second switch (30) on the second side of the relay extends in the longitudinal direction of the relay, with the movable contact (32) near the second end of the relay.

7. The electromagnetic relay according to any of claims 1 to 6, wherein the armature (12) extends in the longitudinal direction of the relay and is formed as a rocking armature which directly actuates the first switch (20) with its first leg (12a) on the first side of the relay and drives the insulating coupling member (37) with its second leg (12b) on the second side of the relay to actuate the second switch (30).

8. The electromagnetic relay according to any of claims 1 to 7, wherein the electromagnetic system in cooperation with the armature (12) and the force of springs (23, 33, 38, 39) is operable such that the first switch (20) functions as a normally closed contact switch and the second switch (30) functions as a normally open contact switch.

9. The electromagnetic relay according to any of claims 1 to 8, wherein the first switch (20) has a movable contact (22) with two contact pieces which are attached to a resilient fork-shaped end of the contact spring (23).

10. The electromagnetic relay according to any of claims 1 to 9, wherein a coil assembly (10) is provided as a structural unit including a coil (1) wound around a support body (5), a ferromagnetic core (2), and ferromagnetic pole pieces (3, 4).

11. The electromagnetic relay according to claim 10, wherein the housing comprises a shelf-like support component (40) which accommodates the pole assembly (7, 8, 9, 11) including the magnetic flux pieces (7, 8, 9) and a magnetized permanent magnet (11) on an upper level, and accommodates the coil assembly (10) including the coil (1), the core (2), and the pole pieces (3, 4) on an intermediate level.

12. The electromagnetic relay according to claim 11, wherein the magnetized permanent magnet (11) comprises of two portions (11a, 11b) with a magnetic flux piece (9) interposed therebetween and is effective as a three-pole magnet.

13. The electromagnetic relay according to any of claims 1 to 12, wherein the armature (12) is pivotally mounted on the pole assembly (7, 8, 9, 11) by means of a torsion spring (39).

14. The electromagnetic relay according to any of claims 11 to 13, wherein the support component (40) includes an electrically conductive power rail (34) aligned in the longitudinal direction and having one end near the first end of the relay, and wherein the contact spring (33) of the second switch (30) is secured to said end of the power rail to form a current loop, whereby in case of an elevated current an electrodynamic force is applied on the contact spring (33) in the closing direction of the second switch (30).

15. The electromagnetic relay according to any of claims 1 to 14, wherein the housing comprises a housing cap (60) including a manual switch (62) for manually changing the position of the armature (12).

## Revendications

1. Relais électromagnétique, comprenant :
- un système électromagnétique comportant une bobine (1) orientée dans la direction longitudinale et un noyau (2), qui définissent à leurs extrémités une première extrémité et une deuxième extrémité du relais au niveau desquelles des épanouissements polaires (3, 4) s'étendent respectivement dans la direction transversale et sont reliés à un ensemble polaire (7, 8, 9, 11), lequel contient un aimant permanent (11) et s'étend, parallèlement à la bobine et au noyau, le long d'un premier côté du relais, auquel un deuxième côté du relais est opposé par rapport à la bobine et au noyau,
- un induit (12), qui est disposé sur le premier côté du relais, comprend deux branches (12a, 12b) et est monté pivotant par rapport à l'ensemble polaire (7, 8, 9, 11),
- un deuxième commutateur (30) pouvant être utilisé comme commutateur en charge, qui est disposé sur le deuxième côté du relais à proximité de la deuxième extrémité du relais et qui comporte au moins un contact fixe (31) et un contact mobile (32) qui est monté sur un ressort de contact (33) et qui est entraîné par l'induit (12) au moyen d'un élément de couplage (37) électriquement isolant.
- des connexions de signal de commutation (15, 16), qui sont disposées sur le deuxième côté du relais à proximité de la première extrémité du relais et qui sont reliées à la bobine (1), ainsi que
- des connexions électriques (35, 36), qui sont disposées sur le deuxième côté du relais à proximité de la deuxième extrémité du relais et qui sont reliées au commutateur en charge (30), et
- un boîtier destiné à loger le système électromagnétique, l'induit (12) et les commutateurs (20, 30),
**caractérisé par** :
- un premier commutateur (20) pouvant être utilisé comme commutateur de diagnostique, qui est disposé sur le premier côté du relais à proximité de la première extrémité du relais et qui comprend au moins un contact fixe (21) et un contact mobile (22) monté sur un ressort de contact (23) actionné par l'induit et qui est relié à des connexions électriques de contrôle (25, 26) qui mènent du deuxième côté du relais au premier côté du relais.

2. Relais électromagnétique selon la revendication 1,
dans lequel l'ensemble polaire (7, 8, 9, 11) comprend respectivement une pièce de flux magnétique (7, 8) au voisinage de chaque épanouissement polaire (3, 4) et une pièce de flux magnétique (9) au voisinage du montage pivotant de l'induit (12) et l'aimant permanent (11) est disposé entre les pièces de flux magnétique (7, 8, 9).

3. Relais électromagnétique selon la revendication 2,
dans lequel l'aimant permanent (11) est formé d'une pièce et est bipolaire.

4. Relais électromagnétique selon la revendication 2, dans lequel l'aimant permanent (11) est formé de deux pièces et est tripolaire.

5. Relais électromagnétique selon l'une des revendications 1 à 4,
dans lequel la disposition des contacts mobiles (22 ; 32) est telle que, lorsque le premier commutateur est ouvert, le deuxième commutateur est fermé, et inversement.

6. Relais électromagnétique selon l'une des revendications 1 à 5,
dans lequel le ressort de contact (23) du premier commutateur (20) sur le premier côté du relais se dirige dans la direction longitudinale du relais avec le contact mobile (22) à proximité de la première extrémité du relais et le ressort de contact (33) du deuxième commutateur (30) sur le deuxième côté du relais se dirige dans la direction longitudinale du relais avec le contact mobile (32) à proximité de la deuxième extrémité du relais.

7. Relais électromagnétique selon l'une quelconque des revendications 1 à 6,
dans lequel l'induit (12) s'étend dans la direction longitudinale du relais et est réalisé sous la forme d'un induit basculant, qui, au moyen de sa première branche (12a), actionne directement sur le premier côté du relais le premier commutateur (20) et qui, par sa deuxième branche (12b), entraîne sur le deuxième côté du relais l'organe de couplage isolant (37), afin d'actionner le deuxième commutateur (30).

8. Relais électromagnétique selon l'une des revendications 1 à 7,
dans lequel le système électromagnétique, en coopération avec l'induit (12) et la force des ressorts (23, 33, 38, 39), peut fonctionner de telle sorte que le premier commutateur (20) fonctionne comme un contact normalement fermé et que le deuxième commutateur (30) fonctionne comme un contact normalement ouvert.

9. Relais électromagnétique selon l'une quelconque des revendications 1 à 8,
dans lequel le premier commutateur (20) comprend un contact mobile (22) pourvu de deux plots de contact qui sont montés sur une extrémité élastique en forme de fourche du ressort de contact (23).

10. Relais électromagnétique selon l'une quelconque des revendications 1 à 9,
dans lequel un ensemble bobine (10) comprenant une bobine (1) enroulée sur un corps de support (5), un noyau ferromagnétique (2) et des épanouissements polaires ferromagnétiques (3, 4), est prévu comme unité modulaire.

11. Relais électromagnétique selon la revendication 10,
dans lequel le boîtier comprend un élément de support étagé (40), qui porte dans un étage supérieur l'ensemble polaire (7, 8, 9, 11) comprenant les pièces de flux magnétique (7, 8, 9) et un aimant permanent (11) magnétisé et loge à un étage central l'ensemble bobine (10) comprenant la bobine (1), le noyau (2) et les épanouissements polaires (3, 4).

12. Relais électromagnétique selon la revendication 11,
dans lequel l'aimant permanent (11) magnétisé est composé de deux parties (11a, 11b) entre lesquelles est interposée une pièce de flux magnétique (9), et agit comme un aimant tripolaire.

13. Relais électromagnétique selon l'une quelconque des revendications 1 à 12,
dans lequel l'induit (12) est monté pivotant sur l'ensemble polaire (7, 8, 9, 11) au moyen d'un ressort de torsion (39).

14. Relais électromagnétique selon l'une quelconque des revendications 11 à 13,
dans lequel l'élément de support (40) comprend une barre omnibus (34) électroconductrice orientée dans la direction longitudinale et dont une extrémité est proche du premier côté du relais et le ressort de contact (33) du deuxième commutateur (30) est fixé à cette extrémité de la barre omnibus, afin de former une boucle de courant, de sorte que lors d'un flux de courant accru, une force électrodynamique est exercée dans la direction de fermeture du deuxième commutateur (30) sur le ressort de contact (33).

15. Relais électromagnétique selon l'une quelconque des revendications 1 à 14,
dans lequel le boîtier comprend une calotte (60) pourvue d'un commutateur manuel (62) afin de modifier la position de l'induit (12) à la main.
